# EUROPÄISCHE PATENTSCHRIFT

(11) **EP 3 431 226 B1**
(45) Veröffentlichungstag und Bekanntmachung des Hinweises auf die Patenterteilung: **22.09.2021**
(21) Anmeldenummer: 18179218.5
(22) Anmeldetag: 22.06.2018
(51) Int. Cl.: B25C 1/04, B25F 5/00

(54) **MOBILE DRUCKLUFTGERÄTEEINHEIT**
MOBILE COMPRESSED AIR UNIT
UNITÉ D'AIR COMPRIMÉ MOBILE

(30) Priorität: 20.07.2017 DE 102017212522
(43) Veröffentlichungstag der Anmeldung: 23.01.2019
(73) Patentinhaber: PREBENA Wilfried Bornemann GmbH & Co. KG, 63679 Schotten (DE)
(72) Erfinder: RÜCKLINGER, Werner, 63679 Schotten (DE)
(74) Vertreter: advotec.

(56) Entgegenhaltungen:
- EP-A1- 2 189 248
- DE-U1-202005 017 902
- JP-A- 2002 059 374
- US-A1- 2005 111 995
- US-A1- 2005 252 944
- US-A1- 2008 238 092
- US-A1- 2013 175 313

## Beschreibung

Die vorliegende Erfindung betrifft eine mobile Druckluftgeräteeinheit nach dem Oberbegriff des Anspruchs 1.

Eine gattungsgemäße mobile Druckluftgeräteeinheit ist aus der US 6,932,128 B2 bekannt, die ein druckluftbetriebenes Arbeitsgerät betrifft, das über eine flexible Schlauchverbindung mit einer mit einem Tragegurt versehenen Druckluftspeichereinheit verbunden ist.

Die bekannte mobile Druckluftgeräteeinheit bietet zwar den Vorteil, dass das druckluftbetriebene Arbeitsgerät unabhängig von einem Netzanschluss über die angeschlossene Druckluftspeichereinheit betrieben werden kann. Jedoch ist es für den Einsatz des Arbeitsgerätes erforderlich, dass die Speichereinheit am Körper der das Arbeitsgerät handhabende Bedienperson getragen wird.

Weiterhin ist bezogen auf den Standort der Bedienungsperson der Aktionsradius oder Handhabungsradius des Arbeitsgerätes durch die Länge der Schlauchverbindung begrenzt. Hierdurch ist es beispielsweise nicht möglich, das Arbeitsgerät von einer Bedienperson an eine weitere Bedienperson zu übergeben, ohne dass eine entsprechende Übergabe der über den Tragegurt an der ersten Bedienperson fixierten Druckluftspeichereinheit erfolgt. Damit ist in der Praxis die Handhabung des Arbeitsgerätes durch eine Mehrzahl von Bedienpersonen kaum möglich.

Die US 2005/252944 A1 offenbart eine mobile Druckluftgeräteeinheit mit einer unterhalb einer Druckluftspeichereinheit angeordneten Magazineinrichtung.

Die US 2013/1755313 A1 sowie die JP 2002 059374 A beschreiben jeweils eine mobile Druckluftgeräteeinheit mit einer seitlich einer Druckluftspeichereinheit angeordneten Magazineinrichtung.

Der vorliegenden Erfindung liegt daher die Aufgabe zugrunde, eine mobile Druckluftgeräteeinheit vorzuschlagen, die eine einfache Handhabung der Druckluftgeräteeinheit von mehreren Bedienpersonen ermöglicht.

Zur Lösung dieser Aufgabe weist die erfindungsgemäße mobile Druckluftgeräteeinheit die Merkmale des Anspruchs 1 auf.

Bei der erfindungsgemäßen mobilen Druckluftgeräteeinheit ist die Druckluftverbindung als Trägereinrichtung zur schlauchlosen Verbindung des Arbeitsgerätes mit der Druckluftspeichereinheit in einer definierten Relativanordnung und Ausbildung der Druckluftgeräteeinheit als Handhabungseinheit ausgebildet.

Abweichend von der bekannten mobilen Druckluftgeräteeinheit ist kein an der Bedienperson angeordneter Tragegurt erforderlich, um die Handhabung eines durch eine Schlauchverbindung mit der Druckluftspeichereinheit verbundenen Arbeitsgerätes zu ermöglichen. Vielmehr dient die Druckluftverbindung selbst als Trägereinrichtung zur mechanischen Verbindung des Arbeitsgerätes mit der Druckluftspeichereinheit. Somit ermöglicht die als Trägereinrichtung ausgebildete Druckluftverbindung eine schlauchlose Verbindung zwischen der Druckluftspeichereinheit und dem Arbeitsgerät, wobei die Trägereinrichtung gleichzeitig eine Handhabung des Arbeitsgerätes zusammen mit der daran angeschlossenen Druckluftspeichereinheit als Handhabungseinheit ermöglicht.

Im Unterschied zu der bekannten mobilen Druckluftgeräteeinheit kann somit ohne Weiteres eine Nutzung der erfindungsgemäßen mobilen Druckluftgeräteeinheit durch mehrere Bedienpersonen durch einfache Übergabe der Handhabungseinheit von einer Bedienperson an die nächste Bedienperson erfolgen, ohne dass hierzu besondere Maßnahmen erforderlich wären.

Durch die Ausbildung der Druckluftverbindung als Trägereinrichtung kann dabei die Übergabe beispielsweise derart erfolgen, dass das Arbeitsgerät noch von der ersten Person gehalten wird, während die nächste Bedienperson zur Übernahme die Trägereinrichtung mit der einen Hand erfasst, um zur Bedienung des Arbeitsgerätes die Handhabungseinheit an die andere Hand zu übergeben und hierzu den Handgriff des Arbeitsgerätes umgreift.

Hierzu kann es sich als besonders vorteilhaft erweisen, wenn die als Druckluftverbindung ausgebildete Trägereinrichtung eine Ausgestaltung als Handgriff aufweist.

Erfindungsgemäß ist die Druckluftverbindung als Druckluftmindereinheit mit einem Druckluftspeicheranschluss und einem Druckluftgeräteanschluss ausgebildet, die auf einer Anschlussseite eines Gehäuses der Druckluftmindereinheit angeordnet sind. Somit ist es möglich, dass bei der Handhabungseinheit der Druckluftspeicher und das Arbeitsgerät sich von einer gemeinsamen Gehäuseseite weg erstrecken, sodass eine kompakte Ausbildung der Handhabungseinheit möglich wird.

Dadurch, dass der Druckluftspeicheranschluss und der Druckluftgeräteanschluss erfindungsgemäß parallele Anschlussachsen aufweisen, wird eine besonders kompakte Ausgestaltung der Handhabungseinheit möglich.

Erfindungsgemäß sind dabei die Anschlussachsen senkrecht zur Anschlussseite angeordnet.

Erfindergemäß weisen weiterhin die Anschlussachsen einen Achsenabstand voneinander aufweisen, der dem Achsenabstand einer Längsachse eines sich koaxial zum Druckluftgeräteanschluss erstreckenden Handgriffteils des angeschlossenen Arbeitsgerätes zu einer Längsachse einer sich im Wesentlichen parallel zum Handgriffteil erstreckenden Magazineinrichtung des Arbeitsgerätes entspricht, kann eine zu einer Magazineinrichtung im Wesentlichen parallele Anordnung der Druckluftspeichereinheit am Arbeitsgerät erfolgen.

Vorzugsweise ist der Druckluftgeräteanschluss der Druckluftverbindung derart ausgebildet, dass zwischen dem Arbeitsgerät und der mittels des Druckluftgeräteanschlusses mit dem Arbeitsgerät verbundenen Druckluftverbindung eine Relativdrehung um die Anschlussachse des Druckluftgeräteanschlusses möglich ist, sodass etwa ein Umschwenken der Druckluftspeichereinheit aus einer zu einer linken Längsseite der Magazineinrichtung parallelen Anordnung in eine zu einer rechten Längsseite der Magazineinrichtung parallelen Anordnung möglich ist. Dies erweist sich insbesondere bei der Handhabung beziehungsweise dem Einsatz des Arbeitsgerätes in Raumecken als vorteilhaft, wo das Arbeitsgerät in einer zu einer Raumwand möglichst benachbarten Anordnung eingesetzt werden soll, ohne dass die Druckluftspeichereinheit zwischen der Raumwand und dem Arbeitsgerät angeordnet ist.

Die Druckluftmindereinheit ist zur Ausbildung einer Druckluftverbindung zwischen einem mit Druckluft betriebenen Arbeitsgerät und einer Druckluftspeichereinheit als Verbindungskonsole zur mechanischen Verbindung des Arbeitsgerätes mit der Druckluftspeichereinheit und Ausbildung einer das Arbeitsgerät und die Druckluftspeichereinheit umfassenden, eine Handhabungseinheit bildenden Druckluftgeräteeinheit nach Anspruch 1 ausgeführt. Vorzugsweise weist die Druckluftmindereinheit ein Gehäuse auf mit zwei in einer gemeinsamen Gehäuseebene zueinander versetzt angeordneten und in einem Gehäusemittelteil miteinander verbundenen Gehäuseschenkeln, die auf einer Anschlussseite des Gehäuses jeweils an ihrem freien Ende ein Druckluftgeräteanschluss und einen Druckluftspeicheranschluss mit zueinander parallele Anschlussachsen aufweisen, derart, dass in dem einen Gehäuseschenkel der Druckluftspeicheranschluss und in dem anderen Gehäuseschenkel der Druckluftgeräteanschluss angeordnet ist. Hierdurch wird eine besonders kompakte Ausgestaltung des Gehäuses mit einem möglichst kleinen Gehäusevolumen möglich, bei der die größte Längserstreckung des Gehäuses im Wesentlichen durch den Achsabstand der Anschlussachsen gegeben ist.

Weiterhin sind vorzugsweise in dem Gehäusemittelteil eine Druckluftmindereinrichtung und ein Sicherheitsventil angeordnet.

Nachfolgend werden weitere Ausführungsformen der Erfindung anhand der Zeichnungen näher erläutert.

Es zeigen:
- **Fig. 1**:: eine isometrische Darstellung der als Handhabungseinheit ausgebildeten mobilen Druckluftgeräteeinheit mit einer rechtsseitig angeordneten Druckluftspeichereinheit;
- **Fig. 2:**: die in **Fig. 1** dargestellte Druckluftgeräteeinheit mit Darstellung der Druckluftspeichereinheit in einer Übergangsposition;
- **Fig. 3:**: die in **Fig. 1** dargestellte Druckluftgeräteeinheit mit einer linksseitig angeordneten Druckluftspeichereinheit;
- **Fig. 4:**: die mobile Druckluftgeräteeinheit in einer Explosionsdarstellung;
- **Fig. 5:**: eine als Druckmindereinheit ausgeführte Druckluftverbindung der in **Fig. 1** dargestellten Druckluftgeräteeinheit in einer Frontansicht;
- **Fig. 6:**: die in **Fig. 5** dargestellte Druckmindereinheit in einer Schnittansicht gemäß Schnittlinienverlauf VI - VI;
- **Fig. 7:**: die in **Fig. 5** dargestellte Druckmindereinheit in einer Schnittansicht gemäß Schnittlinienverlauf VII - VII.

In den **Fig. 1** bis **3** ist eine mobile Druckluftgeräteeinheit 10, umfassend ein druckluftbetriebenes Arbeitsgerät 11, eine Druckluftspeichereinheit 12 sowie eine als Druckluftmindereinheit 30 ausgebildete Druckluftverbindung 13, in unterschiedlichen Konfigurationen dargestellt.

Wie insbesondere **Fig. 4** zeigt, weist die Druckluftverbindung 13 ein Druckluftgehäuse 14 auf, das auf einer Anschlussseite 15 mit einem hier als Schnellkupplung ausgeführten Druckluftgeräteanschluss 16 sowie einem Druckluftspeicheranschluss 17 zur Verbindung mit der hier als Kartusche ausgeführten Druckluftspeichereinheit 12 versehen ist. Das Arbeitsgerät 11 sowie die Druckluftspeichereinheit 12 sind mit geeigneten Gegenanschlüssen 18 beziehungsweise 19 versehen, die im Falle des Gegenanschlusses 18 eine verrastende Aufnahme in dem Druckluftgeräteanschluss 16 sowie im Falle des Gegenanschlusses 19 eine Schraubverbindung mit dem Druckluftspeicheranschluss 17 ermöglichen.

Wie am besten in **Fig. 2** zu erkennen ist, ist das Arbeitsgerät 11 im vorliegenden Fall beispielhaft als Druckluftnagler ausgebildet, der an einem axialen Ende eines Handgriffteils 20 eine Treibkolbeneinheit 21 mit einem Aufsatzmundstück 22 aufweist, das zur Ausgabe in einer Magazineinrichtung 23, die sich parallel zum Handgriffteil 20 erstreckt, bevorrateter Befestigungsmitteln, wie etwa Nägeln, dient, die bei Betätigung einer am Handgriffteil 20 angeordneten Auslösevorrichtung 24 aus einem Austreibkanal des Aufsatzmundstückes 22 ausgetrieben und in eine mit dem Aufsatzmundstück 22 in Kontakt stehende Oberfläche eingetrieben werden.

Grundsätzlich ist jedoch die Flexibilität der Druckluftgeräteeinheit hervorzuheben, so dass zur Ausbildung der durch den Anspruch 1 definierten und hier lediglich in einem Ausführungsbeispiel dargestellten Druckluftgeräteeinheit etwa auch eine Kombination der Druckluftspeichereinheit mit einem als Druckluftschleifer oder als Druckluftbohrer ausgebildeten Arbeitsgerät möglich ist.

Wie aus der Abfolge der **Fig. 1** bis **3** deutlich wird, kann die Druckluftspeichereinheit 12 in ihrer Relativanordnung zu dem Arbeitsgerät 11 dadurch verändert werden, dass die Druckluftverbindung 13 zusammen mit der daran angeschlossenen Druckluftspeichereinheit 12 um eine Anschlussachse 25 des Druckluftgeräteanschluss 16 verschwenkt und somit etwa von der in **Fig. 1** dargestellten rechtsseitigen Position, in der sich die Druckluftspeichereinheit 12 im Wesentlich parallel zu einer rechten Längsseite 26 der Magazineinrichtung 23 befindet, in eine linksseitige Position verschwenkt werden kann, in der sich die Druckluftspeichereinheit 12 im Wesentlichen parallel zu einer linken Längsseite 27 der Magazineinrichtung 23 befindet.

Wie aus den **Fig. 1** bis **4** deutlich wird, sind die Anschlussachse 25 des Druckluftgeräteanschlusses 16 und eine Anschlussachse 28 des Druckluftspeicheranschlusses 17 parallel zueinander angeordnet und weisen einen Achsenabstand a auf, der im Wesentlichen dem Abstand b einer Längsachse 29 des Handgriffteils 20 von einer Längsachse 31 der Magazineinrichtung 23 entspricht, derart, dass sich in der in **Fig. 1** dargestellten rechtsseitigen Position der Druckluftspeichereinheit 12 sowie der in **Fig. 3** dargestellten linksseitigen Position der Druckluftspeichereinheit 12 sich letztere nicht nur in einer zur Magazineinrichtung 23 parallelen Anordnung, sondern darüber hinaus auch in einer die Magazineinrichtung 23 überdeckenden Anordnung befindet, also weder das Arbeitsgerät 11 über die Magazineinrichtung 23 hinaus nach unten überragt noch einen Eingriff einer der den Handgriffteil 20 erfassenden Hand einer Bedienperson in einen zwischen dem Handgriffteil 20 und der Magazineinrichtung 23 ausgebildeten Durchgriffsraum D behindert.

Wie insbesondere aus einer Zusammenschau der **Fig. 1** und **4** ersichtlich, bildet die Druckluftverbindung 13 eine lösbare mechanischen Verbindungskonsole zwischen dem Arbeitsgerät 11 und der Druckluftspeichereinheit 12, wobei die Verbindungskonsole die Ausbildung einer das Arbeitsgerät 11 und die Druckluftspeichereinheit 12 umfassenden Handhabungseinheit ermöglicht, wobei insbesondere bei einer Übergabe der als Handhabungseinheit ausgebildeten Druckluftgeräteeinheit 10 von einer Bedienperson an eine andere Bedienperson die Druckluftgeräteeinheit 10 von der anderen Bedienperson durch Ergreifen der Verbindungskonsole übernommen werden kann.

Wie im Nachfolgenden unter Bezugnahme auf die **Fig. 5** bis **8** noch näher ausgeführt wird, ist die Druckluftverbindung 13 im vorliegenden Fall nicht nur als Verbindungskonsole ausgebildet, sondern bildet gleichzeitig auch eine Druckluftmindereinheit 30 in dem Druckluftgehäuse 14 aus, das neben dem Druckluftarbeitsgeräteanschluss 16 und dem Druckluftspeicheranschluss 17 eine Druckluftmindereinrichtung 32 aufweist. Wie **Fig. 7** zeigt, befindet sich die Druckluftmindereinrichtung 32 in einem Gehäusemittelteil 33, wohingegen der Druckluftgeräteanschluss 16 und der Druckluftspeicheranschluss 17 jeweils am freien Ende eines Gehäuseschenkels 34 beziehungsweise Gehäuseschenkels 35 angeordnet sind, die sich in entgegengesetzte Richtungen vom Gehäusemittelteil 33 weg erstrecken und in einer gemeinsamen Gehäuseebene angeordnet sind. Wie aus einer Zusammenschau der **Fig. 6** und **7** ersichtlich ist, ist der Druckluftspeicheranschluss 17, der zur Verbindung mit der in den **Fig. 1** bis **4** dargestellten, hier als Kartusche ausgeführten Druckluftspeichereinheit 12 dient, über eine Speicherluftleitung 37 mit einem Druckluftzugang 38 der Druckluftmindereinrichtung 32 und der Druckluftgeräteanschluss 16 über eine Arbeitsluftleitung 39 mit einem Druckluftausgang 40 der Druckluftmindereinrichtung 32 verbunden. Die Druckluftmindereinrichtung 32 ist auf eine definierte Druckdifferenz eingestellt, derart, dass beispielsweise eine Speicherluft mit 300 bar am Druckluftzugang 38 auf einen Arbeitsluftdruck von 6,5 bar am Druckluftausgang 40 reduziert wird. Natürlich sind durch geeignete Auswahl für eine in der Druckluftmindereinrichtung 32 angeordnete Schließfeder 41 und eine Einstellfeder 42 bei Bedarf abweichende Druckdifferenzen einstellbar.

Wie insbesondere aus **Fig. 7** zu ersehen, ist im vorliegenden Fall die Speicherluftleitung 37 mit einem Manometer 43 zur Anzeige des Fülldrucks der Druckluftspeichereinheit 12 vorgesehen. In der Arbeitsluftleitung 39 ist parallel zum Druckluftgeräteanschluss 16 ein Sicherheitsventil 44 vorgesehen, das bei einem Versagen der Druckluftmindereinrichtung 32 eine Druckluftüberlast des Arbeitsgerätes 11 verhindert.

## Patentansprüche

1. Mobile Druckluftgeräteeinheit (10) mit einem mit Druckluft betriebenen Arbeitsgerät (11) und einer Druckluftspeichereinheit (12), die über eine Druckluftverbindung (13) miteinander verbunden sind, wobei die Druckluftverbindung (13) als Trägereinrichtung zur schlauchlosen Verbindung des Arbeitsgeräts (11) mit der Druckluftspeichereinheit (12) in einer definierten Relativanordnung und Ausbildung der Druckluftgeräteeinheit (10) als Handhabungseinheit ausgebildet ist, wobei die Druckluftverbindung als Druckluftmindereinheit (30) mit einem Druckluftspeicheranschluss (17) und einem Druckluftgeräteanschluss (16) ausgebildet ist, die auf einer Anschlussseite (15) eines Gehäuses (14) der Druckluftmindereinheit (30) angeordnet sind, wobei der Druckluftspeicheranschluss (17) und der Druckluftgeräteanschluss (16) parallele Anschlussachsen (25, 28) aufweisen, und die Anschlussachsen (25, 28) senkrecht zur Anschlussseite (15) angeordnet sind,
**dadurch gekennzeichnet, dass** die Anschlussachsen (25, 28) einen Achsabstand a voneinander aufweisen, der dem Abstand b einer Längsachse (29) eines sich koaxial zum Druckluftgeräteanschluss (16) erstreckenden Handgriffteils (20) des angeschlossenen Arbeitsgerätes (11) zu einer Längsachse (31) einer sich im Wesentlichen parallel zum Handgriffteil (20) erstreckenden Magazineinrichtung (23) des Arbeitsgerätes (11) entspricht.

2. Druckluftgeräteeinheit nach Anspruch 1,
**dadurch gekennzeichnet,**
**dass** der Druckluftgeräteanschluss (16) der Druckluftverbindung (13) derart ausgebildet ist, dass zwischen dem Arbeitsgerät (11) und der mittels des Druckluftgeräteanschlusses (16) mit dem Arbeitsgerät (11) verbundenen Druckluftverbindung (13) eine Relativdrehung um die Anschlussachse (25) des Druckluftgeräteanschlusses (16) möglich ist.

## Claims

1. A mobile compressed air tool unit (10) comprising a tool (11) operated with compressed air and a compressed air storage unit (12), which are connected to each other via a compressed air connection (13), the compressed air connection (13) being realized as a support for the tubeless connection of the tool (11) and the compressed air storage unit (12) in a defined relative arrangement and for design of the compressed air tool unit (10) as a handling unit, the compressed air connection being realized as a compressed-air reducing unit (30) having a compressed air storage port (17) and a compressed air tool port (16) which are arranged on a port side (15) of a housing (14) of the compressed-air reducing unit (30), the compressed air storage port (17) and the compressed air tool port (16) having parallel port axes (25, 28), and the port axes (25, 28) being arranged perpendicular to the port side (15),
**characterised in that**
the port axes (25, 28) have an axial distance a from each other which corresponds to the distance b between a longitudinal axis (29) of a handle part (20) of the connected tool (11), said handle part extending coaxially with the compressed air tool port (16), and a longitudinal axis (31) of a magazine (23) of the tool (11), said magazine extending substantially parallel to the handle part (20).

2. The compressed air tool unit according to claim 1,
**characterised in that**
the compressed air tool port (16) of the compressed air connection (13) is designed in such a manner that a relative rotation about the port axis (25) of the compressed air tool port (16) is possible between the tool (11) and the compressed air connection (13) connected to the tool (11) via the compressed air tool port (16).

## Revendications

1. Bloc mobile d'air comprimé (10) comportant un appareil (11) actionné par de l'air comprimé et une unité d'accumulation d'air comprimé (12) qui sont reliés l'un à l'autre par un raccord d'air comprimé (13), ledit raccord d'air comprimé (13) étant réalisé comme support pour établir une liaison sans tuyau entre l'appareil (11) et l'unité d'accumulation d'air comprimé (12) qui sont disposés de façon relative définie et pour réaliser le bloc mobile d'air comprimé (10) comme unité de manutention, ledit raccord d'air comprimé étant réalisé comme unité de réduction d'air comprimé (30) comportant un raccordement d'accumulation d'air comprimé (17) et un raccordement pour des outils d'air comprimé (16) qui sont disposés sur un côté de raccordement (15) d'un boîtier (14) de l'unité de réduction d'air comprimé (30), ledit raccordement d'accumulation d'air comprimé (17) et ledit raccordement pour des outils d'air comprimé (16) présentant des axes de raccordement (25, 28) parallèles, et les axes de raccordement (25, 28) étant disposés à la verticale par rapport au côté de raccordement (15),
**caractérisé en ce que**
les axes de raccordement (25, 28) présentent une distance axiale a entre eux qui correspond à la distance b entre un axe longitudinal (29) d'un élément poignée (20) de l'appareil (11) raccordé, ledit élément poignée (20) s'étendant coaxialement par rapport au raccordement pour des outils d'air comprimé (16), et un axe longitudinal (31) d'une unité chargeuse (23) de l'appareil (11), ladite unité chargeuse (23) s'étendant essentiellement parallèlement par rapport à l'élément poignée (20).

2. Bloc d'air comprimé selon la revendication 1,
**caractérisé en ce que**
le raccordement pour des outils d'air comprimé (16) du raccord d'air comprimé (13) est réalisé de telle manière qu'une rotation relative autour de l'axe de raccordement (25) du raccordement pour des outils d'air comprimé (16) est possible entre l'appareil (11) et le raccord d'air comprimé (13) relié à l'appareil (11) au moyen du raccordement pour des outils d'air comprimé (16).
